# EUROPÄISCHE PATENTSCHRIFT

(11) **EP 2 381 703 B1**
(45) Veröffentlichungstag und Bekanntmachung des Hinweises auf die Patenterteilung: **11.12.2019**
(21) Anmeldenummer: 11155188.3
(22) Anmeldetag: 21.02.2011
(51) Int. Cl.: H04R 29/00

(54) **Verfahren und Einrichtung zur Überwachung einer Lautsprecherlinie**
Method and device for monitoring a loudspeaker line
Procédé et dispositif pour la surveillance d'une ligne de haut-parleurs

(30) Priorität: 21.04.2010 DE 102010028022
(43) Veröffentlichungstag der Anmeldung: 26.10.2011
(73) Patentinhaber: Robert Bosch GmbH, 70442 Stuttgart (DE)
(72) Erfinder: Bauer, Stefan, 94315, Straubing (DE)

(56) Entgegenhaltungen:
- EP-A2- 0 967 833
- DE-C1- 3 627 960
- JP-A- 2007 033 288

## Beschreibung

Die vorliegende Erfindung betrifft ein Verfahren und eine Einrichtung zur Überwachung einer Lautsprecherlinie.

### Stand der Technik

Die vorliegende Erfindung betrifft das Gebiet von Beschallungsanlagen (sogenannte "public address" oder elektroakustische Anlage bzw. elektrische Lautsprecheranlage, ELA). Bei derartigen Anlagen handelt es sich um üblicherweise fest installierte Anlagen für die Beschallung von Innen- und/oder Außenflächen. Je nach Umfang sind innerhalb der Anlage eine Vielzahl von Lautsprechern über entsprechende Zuleitungen mit einem oder mehreren Audioverstärkern verbunden. Bei großflächigen Anlagen wird üblicherweise die sogenannte 100V-Technik für die Übertragung verwendet. Bei dieser Art der Übertragung ist die Lautsprecherleitung üblicherweise über Transformatoren galvanisch von den Verstärkern und Lautsprechern getrennt, wobei das Ausgangssignal auf bis zu 100 V transformiert wird, um über große Entfernungen relativ verlustfrei übertragen werden zu können.

Je nach Verwendungszweck und Verwendungsort sind unterschiedliche Überwachungs- und Sicherheitsstufen für den Betrieb der Beschallungsanlage zweckmäßig oder sogar vorgeschrieben. Beispielsweise wird für Evakuierungsanlagen eine kontinuierliche Überwachung der Lautsprecherleitung auf Kurzschluss, Erdschluss und Unterbrechung gefordert.

In der JP2007033288 A wird ein Überwachungssystem für eine zweiadrige Lautsprecherleitung hinsichtlich Kurzschluss und Unterbrechung durch eine Impedanz-Schalteinrichtung am Ende der Lautsprecherleitung und eine Impedanz-Messvorrichtung am Anfang der Lautsprecherleitung beschrieben, wobei Schalteinrichtung und Messvorrichtung zwischen der Lautsprecherleitung und einem gemeinsamen Massepotential angeordnet sind.

Die Impedanz-Schalteinrichtung verändert die Impedanz zwischen der Lautsprecherleitung und einem gemeinsamen Massepotential mittels eines Schalters und eines Widerstands, sobald ein Wechselspannungssignal auf der Lautsprecherleitung festgestellt wird. Mittels einer Impedanzmessung durch einen Komparator am Anfang der Lautsprecherleitung bzw. am Verstärkerausgang wird festgestellt, ob die Impedanzänderungen zwischen Lautsprecherleitung und Massepotential, die durch die Schaltvorgänge bewirkt werden, von einem vorgegebenen Wert abweichen. Daraus wird auf einen möglichen Kurzschluss oder eine Unterbrechung der Lautsprecherleitung geschlossen.

In der EP0967833 A2 wird ein Zweidraht-Netzwerk für Lautsprecherdurchsagen beschrieben, welches in Abschnitte gegliedert ist, die durch Isolationsschaltkreise im Falle von Kurzschlüssen oder Leitungsunterbrechungen voneinander getrennt werden können. Die Isolationsschaltkreise können dabei durch ein Pilotsignal mit Energie versorgt werden. Das Audiosignal und das Pilotsignal werden zur Erzielung einer Fehlertoleranz von beiden Seiten der Leitung eingespeist.

In der DE3627960 C1 wird eine Überwachungseinrichtung zur Lokalisierung eines Lautsprecherausfalls für Lautsprecheranlagen beschrieben. Dabei werden Prüfschaltungen mit unterschiedlich codierten seriellen Prüfsignalen verwendet, die eine Adresse enthalten. Vorhanden sind ferner ein Fehlerdetektor mit einem Funktionsdetektor zur Prüfung der Funktionsfähigkeit der Lautsprecherspule und einem Pilotsignaldetektor zur Erkennung einer möglichen Unterbrechung oder eines Kurzschlusses auf der Übertragungsstrecke.

In der WO 2006/050754 A2 wird eine Beschallungsanlage umfassend ein Überwachungssystem beschrieben, bei der ein Überwachungsmodul mittels eines Hochfrequenzenpilottons mit Energie versorgt wird und die Kommunikation zwischen Hauptmodul und Überwachungsmodul über die Lautsprecherleitung über ein ebenfalls hochfrequentes Signal stattfindet. Um eine Störung des Audiosignals durch das Kommunikationssignal zu vermeiden, ist aufwendige und damit teure Technik einzusetzen. Weiterhin kommt es leicht zu einem Übersprechen des hochfrequenten Kommunikationssignals.

Es ist daher wünschenswert, die Überwachung einer Lautsprecherlinie zu vereinfachen.

### Offenbarung der Erfindung

Erfindungsgemäß werden ein Verfahren und eine Einrichtung zur Überwachung einer Lautsprecherlinie mit den Merkmalen der unabhängigen Patentansprüche vorgeschlagen. Vorteilhafte Ausgestaltungen sind Gegenstand der Unteransprüche sowie der nachfolgenden Beschreibung.

### Vorteile der Erfindung

Erfindungsgemäß wird zum Überwachen einer Lautsprecherlinie, welche üblicherweise zumindest eine Lautsprecherleitung sowie eine Anzahl von Lautsprechern umfasst, eine Kommunikation zwischen einem Hauptmodul und mehreren Überwachungsmodulen betrieben, wobei zur Kommunikation die Impedanz zwischen Lautsprecherlinie und einer Bezugsmasse verändert wird. Eine Lautsprecherleitung ist üblicherweise zweiadrig mit oder ohne Schirmung ausgeführt. Bei der oben beschrieben 100V-Technik sind die einzelnen Lautsprecher parallel und über jeweils einen eigenen Transformator galvanisch getrennt an die Lautsprecherleitung geschaltet. Jedes Überwachungsmodul kann innerhalb der Lautsprecherleitung oder an einem Ende der Lautsprecherleitung (als sogenannter End-Off-Line-Modul, EOL-Modul) angeordnet sein. Die Veränderung der Impedanz und Messung dieser Änderung zur Kommunikation gestaltet sich relativ einfach, da beispielsweise das Schalten eines elektrischen Widerstandes zwischen Lautsprecherlinie - insbesondere einer der zwei Lautsprecherleitungen - und Bezugsmasse ausreicht. Wird eine Gleichspannung zwischen Lautsprecherlinie und Bezugsmasse angelegt, kann die Impedanz besonders einfach als elektrischer Widerstand bestimmt werden. Bei einer derartigen Ausführung in Gleichstromtechnik sind insbesondere nur einfache Bauteile, wie z.B. Widerstände und Schalter, nötig, die insbesondere nicht für den Hochfrequenzbereich ausgelegt sein müssen. Eine Trennung des digitalen Kommunikationssignals von Einflüssen durch das Audiosignal kann besonders einfach durch Vorsehen eines Tiefpassfilters erfolgen. Durch Bereitstellen einer digitalen Kommunikationsverbindung erfolgt insbesondere eine Adressierung von mehreren Überwachungsmodulen. Dies ist insbesondere in großflächigen Arealen vorteilhaft, in denen oftmals Stern- und/oder Stichleitungen verlaufen. Als Bezugsmasse kann vorzugsweise der Schirm einer geschirmten Lautsprecherleitung dienen. Ebenso kann eine separate Leitung vorgesehen sein. Ist die Lautsprecherlinie galvanisch von Erde getrennt, wie es beispielsweise bei der 100V-Technik der Fall ist, kann besonders vorteilhaft auch Erde als Bezugsmasse verwendet werden. In diesem Fall kann eine eigene Leitungsverbindung für die Bezugsmasse eingespart werden. Wegen der galvanischen Trennung der Verstärkerausgänge können alle Lautsprecherlinien die gleiche Bezugsmasse verwenden.

Eine besonders einfache Energieversorgung des wenigstens einen Überwachungsmoduls ist bereitstellbar, wenn dieses über die zwei Lautsprecherleitungen der Lautsprecherlinie mittels eines hochfrequenten, nicht hörbaren Pilottons mit Energie versorgt wird. Eine solche Energieversorgung, beispielsweise mit einem 20kHz-Pilotton ist an sich bekannt. Jedoch kann bei dieser vorteilhaften Ausgestaltung der Erfindung eine Leitungsunterbrechung beispielsweise nur einer Ader der Lautsprecherleitung besonders einfach erkannt werden, da in diesem Fall die Energieversorgung für das Überwachungsmodul zusammenbricht und somit keine Rückantwort vom Überwachungsmodul an das Hauptmodul mehr empfangen wird.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, dessen Schutzumfang von dem anhängigen Anspruchssatz gebildet wird.

Die Erfindung ist anhand eines Ausführungsbeispiels in der Zeichnung schematisch dargestellt und wird im Folgenden unter Bezugnahme auf die Zeichnung ausführlich beschrieben.

### Kurze Beschreibung der Zeichnungen

Figur 1 zeigt schematisch eine Beschallungsanlage umfassend eine bevorzugte Ausführungsform einer erfindungsgemäßen Überwachungseinrichtung.
Figur 2 zeigt die Beschallungsanlage gemäß Figur 1 in einer detaillierteren Darstellung.

### Ausführungsform(en) der Erfindung

Die Figur 1 und 2 werden nachfolgend zusammenhängend und übergreifend beschrieben, wobei gleiche Elemente mit gleichen Bezugszeichen versehen sind. Dabei ist in Figur 2 eine detailliertere Darstellung einer in Figur 1 schematisch dargestellten Beschallungsanlage 100 abgebildet, welche eine bevorzugte Ausführungsform einer erfindungsgemäßen Überwachungseinrichtung aufweist. Die Beschallungsanlage ist zu Illustrationszwecken lediglich grob schematisch mit einer sehr geringen Anzahl von Elementen, wie z.B. Verstärker, Lautsprecher und Überwachungsmodule dargestellt. Es versteht sich jedoch, dass entsprechende Beschallungsanlagen in der Praxis über weit mehr Elemente verfügen.

Die Beschallungsanlage 100 weist einen Audioverstärker 110 auf, an dessen über einen Transformator 111 galvanisch entkoppeltem Ausgang eine Lautsprecherlinie 120 angeschlossen ist. Die Lautsprecherlinie 120 verfügt über zwei Lautsprecherleitungen 121 und 122, an die - ebenfalls über Transformatoren galvanisch entkoppelt - eine Anzahl von Lautsprechern 123, 124 parallel angeschlossen sind. In der dargestellten Abbildung ist die Beschallungsanlage 100 in 100V-Technik ausgeführt, so dass die Länge L der Lautsprecherlinie 120 durchaus mehr als 1-2 km betragen kann.

Zur Überwachung der Lautsprecherlinie 120 ist eine erfindungsgemäße Überwachungseinrichtung umfassend ein Hauptmodul 210 sowie mehrere Überwachungsmodule 220 vorgesehen. Zur Überwachung der Lautsprecherlinie 120 wird zwischen dem Hauptmodul 210 und jedem Überwachungsmodul 220 ein digitales Kommunikationssignal ausgetauscht, indem von dem jeweils sendenden Kommunikationsteilnehmer die Impedanz zwischen der Lautsprecherlinie 120 und einer Bezugsmasse 230 verändert und diese Veränderung von dem jeweils empfangenden Kommunikationsteilnehmer erfasst wird.

Zur Bereitstellung der Überwachungsfunktionalität verfügt das Hauptmodul 210, das in vorliegendem Beispiel innerhalb des Audioverstärkers 110 angeordnet ist, über eine Gleichspannungsquelle Uq, um die Lautsprecherlinie 120 über einen hochohmigen Widerstand Rq auf einen erwünschten Gleichspannungspegel gegenüber dem Potential der Bezugsmasse 230 zu heben. Der Widerstand Rq kann ca. 1MΩ betragen und die Gleichspannungsquelle kann eine Gleichspannung von etwa 15 V bereitstellen. Auf diese Weise wird eine erste (hier hohe) Impedanz zwischen der Lautsprecherlinie 120 und der Bezugsmasse 230 bereitgestellt. Dem Widerstand Rq sind ein erster Widerstand Rs sowie ein Schaltmittel S parallel geschaltet, um durch Schließen des Schaltmittels S die Impedanz zwischen der Lautsprecherlinie 120 und der Bezugsmasse 230 zu verändern, hier zu verringern. Auch das Überwachungsmodul 220 verfügt über die Elemente Rs und S zur Veränderung der Impedanz. Der erste Widerstand Rs beträgt etwa 500 kΩ. Durch Schließen des Schaltmittels S wird eine zweite, geringere Impedanz bereitgestellt.

Weiterhin verfügen das Hauptmodul 210 und jedes Überwachungsmodul 220 über eine Messeinheit 211 bzw. 221, um die Impedanz zwischen der Lautsprecherlinie 120 und der Bezugsmasse 230 zu messen. Dies erfolgt hier durch Messung des Gleichstromwiderstands über Messung des Spannungsabfalls. Die Messeinheit verfügt hierzu zweckmäßigerweise über hochohmige Messwiderstände, die beispielsweise im Gigaohmbereich liegen. Die Messeinheiten 211 und 221 verfügen zweckmäßigerweise weiterhin über einen Tiefpassfilter, um störende Signale, die beispielsweise von der Audioübertragung und/oder dem Pilotton auf der Lautsprecherlinie 120 hervorgerufen werden, auszufiltern. Die Messeinheit 211 ist mit einer Steuereinheit 212, die Messeinheit 221 mit einer Steuereinheit 222 verbunden, die u.a. die Kommunikation zwischen den Modulen 210 und 220 steuern und dazu insbesondere das zugehörige Schaltmittel S bedienen. Das Überwachungsmodul 220 verfügt zusätzlich noch über eine Energieversorgung 224, die bevorzugterweise mittels eines hochfrequenten Pilottons von beispielsweise 20 kHz über die Lautsprecherlinie 120 gespeist wird.

Bei der dargestellten bevorzugten Ausführungsform, bei der die Beschallungsanlage 100 in 100V-Technik ausgeführt ist, kann die Bezugsmasse 230 vorteilhafterweise auf Erde gelegt werden, so dass eine entsprechende Zuleitung eingespart werden kann.

Zur Überwachung der Lautsprecherlinie 120 sendet das Überwachungsmodul 210 zweckmäßigerweise regelmäßig ein digitales und addressiertes Signal aus, das von den angeschlossenen Überwachungsmodulen empfangen und verarbeitet wird. Das digitale Signal enthält insbesondere eine Adressierung, um bestimmte Überwachungsmodule gezielt anzusprechen. Erkennt das empfangende Überwachungsmodul, dass es angesprochen wird, antwortet es auf die Anfrage, indem es wiederum selbst ein digitales Signal versendet. Für die Kommunikation sind grundsätzlich alle Kommunikationsverfahren geeignet, die sich eines Digitalsignals bedienen. Der zuständige Fachmann wird eine passende Auswahl treffen, so dass an dieser Stelle nicht näher auf diesen Punkt eingegangen werden muss. Durch die Kommunikation kann die Lautsprecherlinie überwacht werden.

## Patentansprüche

1. Verfahren zur Überwachung einer Lautsprecherlinie, wobei ein an einem ersten Punkt der Lautsprecherlinie (120) angeordnetes Hauptmodul (210) und mehrere, an einem jeweiligen zweiten, entfernten Punkt der Lautsprecherlinie (120) angeordnete Überwachungsmodule (220) kommunizieren, wobei eine Impedanz zwischen der Lautsprecherlinie (120) und einer Bezugsmasse (230) gemessen wird,
**dadurch gekennzeichnet, dass** von dem Hauptmodul (210) eine Gleichspannung (Uq) an die Lautsprecherlinie (120) gegenüber der Bezugsmasse (230) angelegt wird, wobei die Impedanz zwischen der Lautsprecherlinie (120) und der Bezugsmasse (230) von dem sendenden Kommunikationsteilnehmer (210, 220) verändert wird, um ein digitales Kommunikationssignal zu übertragen, und wobei das Hauptmodul (210) ein digitales Kommunikationssignal als Anfrage sendet, das von den Überwachungsmodulen empfangen und verarbeitet wird, und wobei, wenn ein empfangendes Überwachungsmodul erkennt, dass es angesprochen wird, auf die Anfrage antwortet, in dem es ein digitales Kommunikationssignal versendet.

2. Verfahren nach Anspruch 1, wobei zur Veränderung der Impedanz zwischen der Lautsprecherlinie (120) und der Bezugsmasse (230) wenigstens ein erster elektrischer Widerstand (Rs) geschaltet wird.

3. Verfahren nach Anspruch 2, wobei zur Bereitstellung einer ersten Impedanz zwischen der Lautsprecherlinie (120) und der Bezugsmasse (230) der wenigstens eine erste elektrische Widerstand (Rs) nicht zwischen die Lautsprecherlinie (120) und die Bezugsmasse (230) geschaltet wird und zur Bereitstellung einer zweiten Impedanz zwischen der Lautsprecherlinie (120) und der Bezugsmasse (230) der wenigstens eine erste elektrische Widerstand (Rs) zwischen die Lautsprecherlinie (120) und die Bezugsmasse (230) geschaltet wird.

4. Verfahren nach einem der vorstehenden Ansprüche, wobei die Bezugsmasse (230) Erde ist.

5. Verfahren nach einem der vorstehenden Ansprüche, wobei die Überwachungsmodule (220) über die Lautsprecherlinie (120) mittels eines hochfrequenten Pilottons mit Energie versorgt werden.

6. Einrichtung zur Überwachung einer Lautsprecherlinie umfassend ein an einem ersten Punkt der Lautsprecherlinie (120) anzuordnendes Hauptmodul (210) und mehrere, jeweils an einem zweiten, entfernten Punkt der Lautsprecherlinie (120) anzuordnende Überwachungsmodule (220), wobei das Hauptmodul (210) dazu eingerichtet ist, eine Gleichspannung (Uq) an die Lautsprecherlinie (120) gegenüber einer Bezugsmasse (230) anzulegen, wobei das Hauptmodul (210) und die Überwachungsmodule (220) jeweils eine Steuereinheit (212, 222) und Mittel (S, Rs) zum Verändern und Mittel (211, 221) zum Messen der Impedanz zwischen der Lautsprecherlinie (120) und der Bezugsmasse (230) aufweisen, **dadurch gekennzeichnet, dass** die Steuereinheit (212, 222) dazu eingerichtet ist, die Mittel (S, Rs) zum Verändern der Impedanz zwischen der Lautsprecherlinie (120) und der Bezugsmasse (230) zum Erzeugen eines digitalen Kommunikationssignals anzusteuern, und wobei das Hauptmodul (210) dazu eingerichtet ist, ein digitales Kommunikationssignal als Anfrage zu senden, wobei die Überwachungsmodule dazu eingerichtet sind, dieses digitale Kommunikationssignal zu empfangen und zu verarbeiteten, und, wenn ein empfangendes Überwachungsmodul erkennt, dass es angesprochen wird, auf die Anfrage zu antworten, in dem es ein digitales Kommunikationssignal versendet.

7. Einrichtung nach Anspruch 6, wobei die Steuereinheit (212, 222) dazu eingerichtet ist, die Mittel (211, 221) zum Messen der Impedanz zwischen der Lautsprecherlinie (120) und der Bezugsmasse (230) zum Empfangen des digitalen Kommunikationssignals anzusteuern.

8. Einrichtung nach Anspruch 6 oder 7, wobei die Mittel (S, Rs) zum Verändern der Impedanz zwischen der Lautsprecherlinie (120) und der Bezugsmasse (230) elektrische Widerstandsmittel (Rs) und Schaltmittel (S) umfassen.

9. Einrichtung nach einem der Ansprüche 6 bis 8, wobei die Überwachungsmodule (220) an einem Ende der Lautsprecherlinie (120) angeordnet sind.

10. Einrichtung nach einem der Ansprüche 6 bis 9, wobei das Hauptmodul (210) in einem Verstärker (110) der Lautsprecherlinie (120) angeordnet ist.

## Claims

1. Method for monitoring a loudspeaker line, wherein a principal module (210), arranged at a first point in the loudspeaker line (120), and multiple monitoring modules (220), arranged at a respective second, remote point in the loudspeaker line (120), communicate, wherein an impedance between the loudspeaker line (120) and a reference earth (230) is measured,
**characterized in that** the principal module (210) applies a DC voltage (Uq) to the loudspeaker line (120) with reference to the reference earth (230), wherein the impedance between the loudspeaker line (120) and the reference earth (230) is changed by the sending communication subscriber (210, 220) in order to transmit a digital communication signal, and wherein the principal module (210) sends a digital communication signal as a request, said digital communication signal being received and processed by the monitoring modules, and wherein, if a receiving monitoring module detects that it is addressed, responds to the request by sending a digital communication signal.

2. Method according to Claim 1, wherein changing the impedance between the loudspeaker line (120) and the reference earth (230) involves at least one first electrical resistor (Rs) being connected.

3. Method according to Claim 2, wherein providing a first impedance between the loudspeaker line (120) and the reference earth (230) involves the at least one first electrical resistor (Rs) not being connected between the loudspeaker line (120) and the reference earth (230), and providing a second impedance between the loudspeaker line (120) and the reference earth (230) involves the at least one first electrical resistor (Rs) being connected between the loudspeaker line (120) and the reference earth (230).

4. Method according to one of the preceding claims, wherein the reference earth (230) is Earth.

5. Method according to one of the preceding claims, wherein the monitoring modules (220) are supplied with power via the loudspeaker line (120) by means of a high-frequency pilot tone.

6. Device for monitoring a loudspeaker line comprising a principal module (210), which must be arranged at a first point in the loudspeaker line (120), and multiple monitoring modules (220), which must each be arranged at a second, remote point in the loudspeaker line (120), wherein the principal module (210) is configured to apply a DC voltage (Uq) to the loudspeaker line (120) with reference to a reference earth (230), wherein the principal module (210) and the monitoring modules (220) each have a control unit (212, 222) and means (S, Rs) for changing and means (211, 221) for measuring the impedance between the loudspeaker line (120) and the reference earth (230), **characterized in that** the control unit (212, 222) is configured to actuate the means (S, Rs) for changing the impedance between the loudspeaker line (120) and the reference earth (230) to generate a digital communication signal, and wherein the principal module (210) is configured to send a digital communication signal as a request, wherein the monitoring modules are configured to receive and process this digital communication signal and, if a receiving monitoring module detects that it is addressed, to respond to the request by virtue of said receiving monitoring module sending a digital communication signal.

7. Device according to Claim 6, wherein the control unit (212, 222) is configured to actuate the means (211, 221) for measuring the impedance between the loudspeaker line (120) and the reference earth (230) to receive the digital communication signal.

8. Device according to Claim 6 or 7, wherein the means (S, Rs) for changing the impedance between the loudspeaker line (120) and the reference earth (230) comprise electrical resistor means (Rs) and switching means (S).

9. Device according to one of Claims 6 to 8, wherein the monitoring modules (220) are arranged at one end of the loudspeaker line (120).

10. Device according to one of Claims 6 to 9, wherein the principal module (210) is arranged in an amplifier (110) of the loudspeaker line (120).

## Revendications

1. Procédé de surveillance d'une ligne de haut-parleurs, un module principal (210) disposé à un premier point de la ligne de haut-parleurs (120) et plusieurs modules de surveillance (220) disposés à un deuxième point respectif distant de la ligne de haut-parleurs (120) communiquant, une impédance entre la ligne de haut-parleurs (120) et une masse de référence (230) étant mesurée,
**caractérisé en ce qu'**une tension continue (Uq) est appliquée par le module principal (210) à la ligne de haut-parleurs (120) par rapport à la masse de référence (230), l'impédance entre la ligne de haut-parleurs (120) et la masse de référence (230) étant modifiée par le partenaire de communication (210, 220) émetteur afin de transmettre un signal de communication numérique, et le module principal (210) envoyant un signal de communication numérique en tant que demande, lequel est reçu par les modules de surveillance et traité, et lorsqu'un module de surveillance récepteur reconnaît qu'il est sollicité, répond à la demande en envoyant un signal de communication numérique.

2. Procédé selon la revendication 1, au moins une première résistance électrique (Rs) étant commutée pour modifier l'impédance entre la ligne de haut-parleurs (120) et la masse de référence (230).

3. Procédé selon la revendication 2, l'au moins une première résistance électrique (Rs) n'étant pas commutée entre la ligne de haut-parleurs (120) et la masse de référence (230) en vue de fournir une première impédance entre la ligne de haut-parleurs (120) et la masse de référence (230) et l'au moins une première résistance électrique (Rs) étant commutée entre la ligne de haut-parleurs (120) et la masse de référence (230) en vue de fournir une deuxième impédance entre la ligne de haut-parleurs (120) et la masse de référence (230).

4. Procédé selon l'une des revendications précédentes, la masse de référence (230) étant la terre.

5. Procédé selon l'une des revendications précédentes, les modules de surveillance (220) étant alimentés en énergie par le biais de la ligne de haut-parleurs (120) au moyen d'un signal pilote à haute fréquence.

6. Dispositif de surveillance d'une ligne de haut-parleurs, comprenant un module principal (210) à disposer à un premier point de la ligne de haut-parleurs (120) et plusieurs modules de surveillance (220) à disposer à chaque fois à un deuxième point distant de la ligne de haut-parleurs (120), le module principal (210) étant conçu pour appliquer une tension continue (Uq) à la ligne de haut-parleurs (120) par rapport à une masse de référence (230), le module principal (210) et les modules de surveillance (220) possédant respectivement une unité de commande (212, 222) et des moyens (S, Rs) destinés à modifier et des moyens (211, 221) destinés à mesurer l'impédance entre la ligne de haut-parleurs (120) et la masse de référence (230), **caractérisé en ce que** l'unité de commande (212, 222) est conçue pour commander les moyens (S, Rs) destinés à modifier l'impédance entre la ligne de haut-parleurs (120) et la masse de référence (230) en vue de générer un signal de communication numérique, et le module principal (210) étant conçu pour envoyant un signal de communication numérique en tant que demande, les modules de surveillance étant conçus pour recevoir et traiter ce signal de communication numérique et, lorsqu'un module de surveillance récepteur reconnaît qu'il est sollicité, répondre à la demande en envoyant un signal de communication numérique.

7. Dispositif selon la revendication 6, l'unité de commande (212, 222) étant conçue pour commander les moyens (211, 221) destinés à mesurer l'impédance entre la ligne de haut-parleurs (120) et la masse de référence (230) en vue de recevoir le signal de communication numérique.

8. Dispositif selon la revendication 6 ou 7, les moyens (S, Rs) destinés à modifier l'impédance entre la ligne de haut-parleurs (120) et la masse de référence (230) comprenant des moyens de résistance électriques (Rs) et des moyens de commutation (S).

9. Dispositif selon l'une des revendications 6 à 8, les modules de surveillance (220) étant disposés à la fin de la ligne de haut-parleurs (120).

10. Dispositif selon l'une des revendications 6 à 9, le module principal (210) étant disposé dans un amplificateur (110) de la ligne de haut-parleurs (120).
